# EUROPÄISCHE PATENTSCHRIFT

(11) **EP 4 293 834 B1**
(45) Veröffentlichungstag und Bekanntmachung des Hinweises auf die Patenterteilung: **07.08.2024**
(21) Anmeldenummer: 22178603.1
(22) Anmeldetag: 13.06.2022
(51) Int. Cl.: H01R 12/72, H01R 13/6473

(54) **ELEKTRISCHER STECKVERBINDER UND ELEKTRISCHE STECKVERBINDUNG**
ELECTRICAL CONNECTOR AND ELECTRICAL CONNECTION
CONNECTEUR ENFICHABLE ÉLECTRIQUE ET CONNEXION ENFICHABLE ÉLECTRIQUE

(43) Veröffentlichungstag der Anmeldung: 20.12.2023
(73) Patentinhaber: Rosenberger Hochfrequenztechnik GmbH & Co. KG, 83413 Fridolfing (DE)
(72) Erfinder: Maier, Thomas, 84489 Burghausen (DE); Bredbeck, Till, 83313 Siegsdorf (DE); Huber, Franz Xaver, 83454 Anger (DE)
(74) Vertreter: Lorenz, Matthias

(56) Entgegenhaltungen:
- EP-A1- 3 930 111
- EP-A1- 3 944 430

## Beschreibung

### GEBIET DER ERFINDUNG

Die vorliegende Erfindung betrifft einen elektrischen Steckverbinder mit den Merkmalen des Patentanspruchs 1. Die vorliegende Erfindung betrifft außerdem eine elektrische Steckverbindung mit den Merkmalen des Patentanspruchs 14.

### TECHNISCHER HINTERGRUND

EP3944430A1 und EP3930111A1 offenbaren elektrische Steckverbinder aus dem Stand der Technik.

Während die beiden elektrischen Schnittstellen eines geraden elektrischen Steckverbinders eine gemeinsame Längsachse aufweisen, sind die Längsachsen der beiden elektrischen Schnittstellen eines gewinkelten elektrische Steckverbinders in einem bestimmten Winkel, vorzugsweise in einem Winkel von 90°, zueinander orientiert. Derartige gewinkelte elektrische Steckverbinder sind in vielfältigen Konfigurationen im Einsatz, bei denen die Anwendung der elektrischen Verbindung jeweils einen Richtungswechsel in der Signalführung erforderlich macht. Gewinkelte Steckverbindungen kommen beispielsweise bei einer elektrischen Verbindung zwischen zwei senkrecht zueinander orientierten Leiterplatten oder bei einer bauraumbedingten Führung eines Kabels parallel zur Fläche der Leiterplatte zum Einsatz.

Wird in einem gewinkelten Steckverbinder ein differentielles Signal übertragen, so sind hierfür bekanntlich zwei Innenleiterkontaktelemente erforderlich. Weisen die beiden Innenleiterkontaktelementen jeweils zwischen den beiden Schnittstellen, insbesondere zwischen ihren beiden axialen Enden, jeweils einen gleichen Abstand auf, so können zwei identische Innenleiterkontaktelemente parallel zueinander im gewinkelten Steckverbinder geführt sein. Neben der Verwendung von Gleichteilen für die beiden Innenleiterkontaktelemente ist insbesondere eine einfache Impedanzanpassung des gewinkelten Steckverbinders für die Übertragung eines differentiellen Hochfrequenzsignals realisierbar. Aufgrund der gleichen Längen der beiden Innenleiterkontaktelemente kommt es zusätzlich zu keinem Phasenversatz, zu keinem so genannten "skewing", des differentiellen Signals entlang der beiden Innenleiterkontaktelemente. Dies bedingt wie noch weiter unten gezeigt wird, keine Modenkonversion des differentiellen Signals und damit keine erhöhte Abstrahlung von elektromagnetischer Störstrahlung und keine Reflexion des differentiellen Hochfrequenzsignals.

Die Applikationen von gewinkelten Steckverbindern werden immer vielfältiger und damit die Anordnung der beiden Innenleiterkontaktelemente an den beiden Schnittstellen bzw. an den axialen Enden der beiden Innenleiterkontaktelemente. Die Vielzahl von Anordnungen der beiden Innenleiterkontaktelemente an den beiden Schnittstellen ermöglicht eine Vielzahl von Ausformungen der Innenleiterkontaktelemente zwischen den beiden Schnittstellen und damit einhergehend jeweils eine unterschiedliche Qualität in der Impedanzanpassung, eine unterschiedliche Ausprägung eines skewing und ein unterschiedliches Maß an Symmetrie der Innenleiterkontaktelemente.

Im Gegensatz zum obig genannten Trivialfall von identischen Innenleiterkontaktelementen lässt sich für andere Ausformungen der Innenleiterkontaktelemente kein Optimum in allen drei Kriterien Impedanzanpassung, skewing und Symmetrie erzielen.

### ZUSAMMENFASSUNG DER ERFINDUNG

Vor diesem Hintergrund liegt der vorliegenden Erfindung die Aufgabe zugrunde, eine allgemeingültige technische Lösung für einen differentiellen gewinkelten Steckverbinder für alle mögliche Anordnungen der Innenleiterkontaktelemente an den beiden Schnittstellen - mit Ausnahme des obig genannten Trivialfalls - zu schaffen, mit der ein Gesamtoptimum der Kriterien Impedanzanpassung, skewing und Symmetrie erzielbar ist.

Erfindungsgemäß wird diese Aufgabe durch einen elektrischen Steckverbinder mit den Merkmalen des Patentanspruchs 1 und durch eine elektrische Steckverbindung mit den Merkmalen des Patentanspruches 14 gelöst.

Demgemäß ist vorgesehen:
Ein elektrischer Steckverbinder zur Übertragung eines differentiellen Signals zwischen einer ersten Schnittstelle und einer zweiten Schnittstelle aufweisend
- ein Kontaktelementpaar mit
- einem ersten Kontaktelement und
- einem zweiten Kontaktelement,
- wobei eine Längsachse des ersten und des zweiten Kontaktelements in einem ersten Längsabschnitt des ersten und des zweiten Kontaktelements an der ersten Schnittstelle jeweils in einem ersten Winkel zur Längsachse des ersten und des zweiten Kontaktelements in einem zweiten Längsabschnitt des ersten und des zweiten Kontaktelements an der zweiten Schnittstelle orientiert ist,
- wobei eine erste Ebene, welche durch die Längsachse des ersten und des zweiten Kontaktelements im ersten Längsabschnitt aufgespannt ist, in einem zweiten Winkel zu den Längsachsen des ersten und des zweiten Kontaktelements im zweiten Längsabschnitt orientiert ist,
- wobei zwischen dem ersten und dem zweiten Längsabschnitt des ersten und des zweiten Kontaktelements jeweils ein dritter Längsabschnitt des ersten und des zweiten Kontaktelements ausgebildet ist,
- wobei im dritten Längsachsabschnitt das erste und das zweite Kontaktelement jeweils relativ zu einer ersten Drehachse, welche jeweils orthogonal zur Längsachse des ersten bzw. des zweiten Kontaktelements im ersten und im zweiten Längsabschnitt orientiert ist, um einen ersten Drehwinkel, der dem ersten Winkel entspricht, gebogen sind,
- wobei im dritten Längsachsabschnitt das erste und das zweite Kontaktelement jeweils zusätzlich derart gebogen sind, dass die Längsachsen des ersten und des zweiten Kontaktelements relativ zu einer zweiten Drehachse, welche im dritten Längsabschnitt mittig zwischen dem ersten und dem zweiten Kontaktelement verläuft, um einen zweiten Drehwinkel parallel verschoben sind
- und wobei der zweite Drehwinkel sich aus einer Subtraktion des zweiten Winkels von einem Winkel in Höhe von 90° ergibt.

Die der vorliegenden Erfindung zugrunde liegende Erkenntnis/Idee besteht darin, einen gewinkelten differentiellen Steckverbinder mit einem Kontaktelementpaar, d. h. mit einem Innenleiterkontaktelementpaar, aus einem ersten Kontaktelement und einem zweiten Kontaktelement zu schaffen, deren Abstand über die gesamte Längserstreckung eine geringstmögliche Varianz aufweist und vorzugsweise konstant ist. Eine derartige Auslegung der beiden Innenleiterkontaktelemente ermöglicht vorteilhaft einen Impedanzverlauf mit geringstmöglichen Schwankungen um vorzugsweise einen konstanten Impedanzverlauf zu verwirklichen.

Während der Abstand zwischen dem ersten und dem zweiten Kontaktelement in einem ersten Längsabschnitt, in dem die erste Schnittstelle des differentiellen gewinkelten Steckverbinders ausgebildet ist, und in einem zweiten Längsabschnitt, in dem die zweite Schnittstelle des differentiellen gewinkelten Steckverbinders ausgebildet ist, üblicherweise konstant ausgebildet ist, ist der Abstand zwischen dem ersten und dem zweiten Kontaktelement in einem dazwischen ausgebildeten dritten Längsabschnitt durch eine geeignete Ausformung des ersten und des zweiten Kontaktelements hinsichtlich seiner Varianz zu minimieren.

In diesem Zusammenhang sei darauf hingewiesen, dass sich der Übergang zwischen dem ersten und dem dritten Längsabschnitt des Kontaktelementpaars und sich somit das axiale Ende des ersten Längsabschnitts der beiden Kontaktelemente an derjenigen axialen Position des Kontaktelementpaars befindet, an der wenigstens ein Kontaktelement von einer linearen Ausformung in eine gebogene Ausformung übergeht. Äquivalent gilt dies für den Übergang zwischen dem zweiten und dem dritten Längsabschnitt des Kontaktelementpaars.

Um die Varianz des Abstands zwischen den beiden Kontaktelementen zu minimieren, sind das erste und das zweite Kontaktelement im dritten Längsabschnitt um eine gleiche Drehachse, die im Folgenden als erste Drehachse bezeichnet wird und orthogonal zur Längsachse des ersten und des zweiten Kontaktelements im ersten und im zweiten Längsabschnitt orientiert ist, um einen gleichen Drehwinkel gebogen, der im Folgenden als erster Drehwinkel Φ₁ bezeichnet wird. Zusätzlich sind das erste und das zweite Kontaktelement im dritten Längsabschnitt jeweils derart gebogen, dass die Längsachsen des ersten und des zweiten Kontaktelements relativ zu einer weiteren Drehachse, welche im Folgenden als zweite Drehachse bezeichnet wird und mittig zwischen dem ersten und dem zweiten Kontaktelement verläuft, um einen weiteren gleichen Drehwinkel, der im Folgenden als zweiter Drehwinkel Φ₂ bezeichnet wird, parallel verschoben sind. Die zweite Drehachse kann hierbei, wie bei der Besprechung der einzelnen Varianten der Kontaktelemente noch gezeigt wird, einen linearen Verlauf oder einen gebogenen Verlauf aufweisen.

Mit der Biegung der beiden Kontaktelemente jeweils um einen ersten Drehwinkel Φ₁ um die erste Drehachse im dritten Längsabschnitt wird die Orientierung der Längsachsen des ersten und des zweiten Kontaktelements zwischen dem ersten und dem zweiten Längsabschnitt in Höhe des ersten Winkels φ₁' überbrückt. Der erste Drehwinkel Φ₁ entspricht hierbei dem ersten Winkel φ₁'. Auf diese Weise wird die grundlegende Winkelförmigkeit des differentiellen gewinkelten Steckverbinders in einer Ebene verwirklicht, welche senkrecht zur ersten Drehachse orientiert ist.

Vorzugsweise ist der erste Winkel 90°, so dass ein rechtwinkliger differentieller Steckverbinder realisierbar ist.

Mit der Biegung der beiden Kontaktelemente um die zweite Drehachse um einen zweiten Drehwinkel Φ₂ wird eine weitere Orientierung einer Ebene, die durch die Längsachsen des ersten und zweiten Kontaktelements im ersten Längsabschnitt aufgespannt ist und im Folgenden als erste Ebene bezeichnet wird, zur Orientierung des ersten und zweiten Kontaktelements im zweiten Längsabschnitt in Höhe des zweiten Winkels φ₂' überbrückt. Der zweite Drehwinkel Φ₂ ergibt sich aus einer Subtraktion des zweiten Winkels φ₂' von einem Winkel in Höhe von 90°. Mit der Biegung der beiden Kontaktelemente um die zweite Drehachse, welche im dritten Längsabschnitt mittig zwischen dem ersten und zweiten Kontaktelement verläuft, in Höhe des zweiten Drehwinkels Φ₂ ist somit eine zusätzliche Kippung der beiden Kontaktelemente, d. h. eine weitere Winkelförmigkeit des differentiellen gewinkelten Steckverbinders in einem weiteren Freiheitsgrad, erzielbar. Mittig zwischen dem ersten und dem zweiten Kontaktelement wird in diesem Zusammenhang als ein gleicher radialer bzw. näherungsweise gleicher Abstand der beiden Kontaktelemente zur zweiten Drehachse entlang der gesamten Längserstreckung des dritten Längsabschnitts verstanden.

Vorzugsweise ist der zweite Winkel 0°, so dass die erste Ebene an der ersten Schnittstelle parallel zu den Längsachsen des ersten und des zweiten Kontaktelements an der zweiten Schnittstelle ausgerichtet ist.

Insbesondere die Biegung der beiden Kontaktelemente um die zweite Drehachse erweitert die Vielfalt der Anordnungen der beiden Kontaktelementen an den beiden Schnittstellen und damit die Applikationsvielfalt des differentiellen gewinkelten Steckverbinders deutlich.

Vor allem aber ermöglicht die Biegung der beiden Kontaktelemente um die zweite Drehachse vorteilhaft einen Abstand der beiden Kontaktelemente, dessen Varianz entlang des dritten Längsabschnitts minimiert und vorzugsweise konstant ist.

Aufbauend auf dieser Optimierung lässt sich durch eine entsprechende Auslegung des Isolatorelements und des Außenleiterkontaktelements ein weitestgehend konstanter und vorzugsweise ein konstanter Impedanzverlauf des differentiellen Übertragungssystem im dritten Längsabschnitt verwirklichen.

Das erste und das zweite Kontaktelement können vorzugsweise entweder in einem Stanz- oder in einem Drehprozess hergestellt werden. Denkbar sind aber auch andere Fertigungstechnologien, wie beispielsweise Gießen, Tiefziehen oder Prägen. Das erste und das zweite Kontaktelement weisen nach einem Stanzprozess vorzugsweise einen rechteckig geformten Querschnitt und nach einem Drehprozess einen runden Querschnitt auf. In einer selteneren Realisierungsvariante kann auch ein runder Querschnitt, insbesondere ein hohlzylindrischer Querschnitt mittels eines Stanz-Biegeprozesses gewonnen werden.

In einer vorzugsweisen Ausprägung des Kontaktelementpaars kann sich das Biegen der beiden Kontaktelemente sowohl relativ zur ersten Drehachse als auch relativ zur zweiten Drehachse innerhalb des dritten Längsabschnitts vollständig überlappen. Denkbar ist auch ein teilweises Überlappen des Biegens der beiden Kontaktelemente relativ zur ersten Drehachse und relativ zur zweiten Drehachse innerhalb des dritten Längsabschnitts. Schließlich kann das Biegen der beiden Kontaktelemente relativ zur ersten Drehachse und relativ zur zweiten Drehachse in jeweils aufeinander folgenden Teilabschnitten des dritten Längsabschnitts ausgebildet sein.

Die Längsachsen des ersten und des zweiten Kontaktelements sind durch das Biegen der Kontaktelemente um die zweite Drehachse jeweils zwischen den axialen Enden des dritten Längsabschnitts (im Fall der vollständigen Überlappung) oder zwischen den axialen Enden des Teilabschnitts des dritten Längsabschnitts (im Fall der teilweisen Überlappung oder des sequentiellen Aufeinanderfolgens) parallel verschoben.

Das Biegen der beiden Kontaktelemente kann in allen drei Ausprägungen - vollständiges Überlappen, teilweises Überlappen und sequentielles Aufeinanderfolgen - jeweils kontinuierlich über die gesamte Längserstreckung des dritten Längsabschnitts erfolgen. Das Biegen der beiden Kontaktelemente kann hierbei als ein Krümmen um einen Biegeradius (konvexes Biegen oder konkaves Biegen) oder als ein Krümmen um zwei Biegeradien (S-förmiger Verlauf aus der sequentiellen Kombination eines konkaven Biegens und eines konvexen Biegens) ausgebildet sein.

Schließlich kann das Biegen der beiden Kontaktelemente auch nur in diskreten Teilabschnitten des dritten Längsabschnitts erfolgen, zwischen denen jeweils ein linear verlaufender Teilabschnitt der beiden Kontaktelemente angeordnet ist. Insbesondere im letzten Fall können die beiden Kontaktelemente in einzelnen diskreten Teilabschnitten des dritten Längsabschnitt sowohl relativ zur ersten Drehachse als auch gleichzeitig relativ zur zweiten Drehachse gebogen sein. Denkbar ist es aber auch, dass in einzelnen diskreten Teilabschnitten des dritten Längsabschnitt jeweils ein Biegen der beiden Kontaktelemente nur relativ zur ersten Drehachse oder nur relativ zur zweiten Drehachse erfolgt.

Das kontinuierliche Biegen der beiden Kontaktelemente über den gesamten dritten Längsabschnitt lässt sich bevorzugt über einen Drehprozess realisieren. Das Biegen der beiden Kontaktelemente in diskreten Teilabschnitten des dritten Längsabschnitts, welche durch linear verlaufende Teilabschnitte der beiden Kontaktelemente verbunden sind, eignet sich dagegen besser für einen Stanzprozess.

Die beiden Kontaktelemente weisen jeweils entlang ihrer gesamten Längserstreckung einen gleich großen und konstanten Querschnitt auf. Im Hinblick auf eine Impedanzanpassung des für eine Hochfrequenzsignalübertragung ausgelegten elektrischen Steckverbinders kann sich der Querschnitt der beiden Kontaktelemente auch in einzelnen Teilabschnitten ändern. Dies tritt beispielsweise auf, wenn aus Montagegründen das Isolatorelement und das Außenleiterkontaktelement in gewissen Bereichen des differentiellen gewinkelten Steckverbinders Ausnehmungen oder andere Unregelmäßigkeiten aufweisen. Schließlich können an einzelnen Stellen der beiden Kontaktelemente jeweils spezielle Ausformungen, beispielsweise Rastkrallen oder Rasthacken oder Rastausnehmungen für ein Verrasten des Kontaktelements mit einem benachbarten Isolatorelement des elektrischen Steckverbinders ausgebildet sein.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

In einer vorzugsweisen Ausprägung des differentiellen gewinkelten Steckverbinders weisen das erste und dass zweite Kontaktelement jeweils eine gleiche elektrische Länge auf. Üblicherweise sind die elektrischen Längen des ersten und des zweiten Kontaktelements im ersten Längsabschnitt und im zweiten Längsabschnitt aufgrund der parallelen Führung der beiden Kontaktelemente im ersten und im zweiten Längsabschnitt jeweils gleich groß ausgebildet. Zusätzlich ist die elektrische Länge und damit die Längserstreckung des ersten und des zweiten Kontaktelements im dritten Längsabschnitt vorzugsweise gleich groß.

Die gleich große Längserstreckung der beiden Kontaktelemente ermöglicht vorteilhaft die Verwendung von Gleichteilen für die beiden Kontaktelemente.

Darüber hinaus wird aufgrund der gleich großen elektrischen Länge der beiden Kontaktelemente vorteilhaft ein Phasenversatz des differentiellen Signals zwischen den beiden Kontaktelementen des Kontaktelementpaares, ein so genanntes "skewing" vermieden. Wird in der gesamten Längserstreckung und insbesondere im dritten Längsabschnitt des Kontaktelementpaares skewing vermieden, so bleibt das Verhältnis zwischen dem Gleichtakt-Mode ("common mode") und dem Gegentakt-Mode ("differential mode") der hochfrequenten elektromagnetischen Welle näherungsweise konstant und ist vorzugsweise konstant.

Eine skewing-bedingte Modenkonversion und somit eine Abstrahlung von elektromagnetischer Störstrahlung sowie eine Reflexion der hochfrequenten elektromagnetischen Welle wird vorteilhaft vermieden. Auf die Ausbildung eines deskewing-Abschnittes außerhalb des differentiellen gewinkelten Steckverbinders, d. h. eines differentiellen Signalabschnittes mit einer inversen elektrischen Länge, im skewing-behafteten Fall kann somit außerdem vorteilhaft verzichtet werden.

Um eine gleich große Längserstreckung des ersten und des zweiten Kontaktelements bei einer Parallelschiebung der Längsachsen des ersten und des zweiten Kontaktelements durch eine Biegung des ersten und des zweiten Kontaktelements relativ zur gemeinsamen zweiten Drehachse um denselben zweiten Drehwinkel innerhalb des dritten Längsabschnitts zu erzielen, ist vorzugsweise ein konstantes oder näherungsweise ein konstantes Verhältnis zwischen der Parallelverschiebung der Längsachse und der Änderung der Längserstreckung für beide Kontaktelemente über den dritten Längsabschnitt auszubilden.

Um eine gleich große Längserstreckung für beide Kontaktelemente zu erzielen, kann die Steigung der Biegung somit vorzugsweise für beiden Kontaktelemente entlang des dritten Längsabschnitts gleich groß sein. Denkbar ist aber auch ein Sonderfall, dass in einzelnen Teilabschnitten der beiden Kontaktelemente innerhalb des dritten Längsabschnitts keine Parallelverschiebung der Längsachsen, d. h. keine Biegung, sondern ein linearer Verlauf der beiden Kontaktelemente parallel zur zweiten Drehachse ausgebildet ist. Außerdem sind

Teilabschnitte der beiden Kontaktelemente ohne eine Biegung der Kontaktelemente möglich, in denen ein linearer Verlauf der beiden Kontaktelemente nicht parallel zur zweiten Drehachse ausgebildet ist. Schließlich sind auch Teilabschnitte der Kontaktelemente innerhalb des dritten Längsabschnitts möglich, in denen jeweils das Verhältnis zwischen der Parallelverschiebung der Längsachse und der Änderung der Längserstreckung für beide Kontaktelemente unterschiedlich ist, die summierten Änderungen der Längserstreckung für beide Kontaktelemente im gesamten dritten Längsabschnitt aber gleich groß sind.

In einer weiteren vorzugsweisen Ausprägung des elektrischen Steckverbinders sind das erste und das zweite Kontaktelement im dritten Längsabschnitt jeweils relativ zur ersten Drehachse um den ersten Drehwinkel mit einem gleichen Biegeradius gebogen. Mit einer Biegung der beiden Kontaktelemente relativ zur selben Drehachse, um denselben Drehwinkel und beim selben Krümmungsradius lässt sich eine gleich große elektrische Länge für beide Kontaktelemente im dritten Längsabschnitt verwirklichen.

Das Biegen der beiden Kontaktelemente im dritten Längsabschnitt relativ zur gemeinsamen zweiten Drehachse um denselben zweiten Drehwinkel erfolgt in einer weiteren vorzugsweisen Ausprägung des Kontaktelementpaars derart, dass die Längsachsen des ersten und des zweiten Kontaktelements jeweils in einer ersten radialen Richtung zur zweiten Drehachse gleich weit parallel verschoben sind und jeweils in einer zweiten radialen Richtung zur zweiten Drehachse, welche orthogonal zur ersten radialen Richtung orientiert ist, gleich weit parallel verschoben sind. Eine derartige Ausprägung einer Biegung der beiden Kontaktelemente um die zweite Drehachse in Kombination mit der Ausprägung, dass die gemeinsame zweite Drehachse mittig zu den beiden Kontaktelementen angeordnet ist, ermöglicht technisch am einfachsten eine gleich große elektrische Länge für beide Kontaktelemente.

In einer weiteren Ausprägung des Kontaktelementpaars erfolgt die Biegung des ersten und des zweiten Kontaktelements um die erste Drehachse und die Biegung des ersten und des zweiten Kontaktelements um die zweite Drehachse in verschiedenen Unterabschnitten des dritten Längsabschnitts, die sequentiell aufeinander folgen. Hierbei ist der Unterabschnitt, in dem die beiden Kontaktelemente jeweils relativ zu einer ersten Drehachse um denselben ersten Drehwinkel gebogen sind, vorzugsweise an den zweiten Längsabschnitt angeordnet. Der Unterabschnitt, in dem die beiden Kontaktelemente jeweils relativ zur gemeinsamen zweiten Drehachse um denselben zweiten Drehwinkel gebogen sind, ist vorzugsweise zwischen dem ersten Längsabschnitt und dem anderen Unterabschnitt des dritten Längsabschnitts ausgebildet.

Je nach Anwendung liegt der erste Drehwinkel, um den das erste und das zweite Kontaktelement jeweils im dritten Längsabschnitt relativ zur ersten Drehachse gebogen sind, in einem Winkelbereich zwischen 45° und 135°, vorzugsweise in einem Winkelbereich zwischen 70° und 110°, besonders vorzugsweise in einem Winkelbereich zwischen 85° und 95° und ist ganz besonders vorzugsweise 90° groß.

Der zweite Drehwinkel, um den die Kontaktelemente im dritten Längsabschnitt relativ zur gemeinsamen zweiten Drehachse gebogen sind, d. h. die Längsachsen des ersten und des zweiten Kontaktelements innerhalb des dritten Längsabschnitt parallel verschoben sind, ist je nach Anwendung größer oder kleiner als 0°, vorzugsweise größer als 45° oder kleiner als -45°, besonders vorzugsweise größer als 80° oder kleiner als -80° und ist ganz besonders vorzugsweise ±90°.

Vorzugsweise ist im ersten Längsabschnitt, im zweiten Längsabschnitt und im dritten Längsabschnitt, d. h. in der gesamten Längserstreckung zwischen der ersten und der zweiten Schnittstelle, ein Abstand zwischen dem ersten und dem zweiten Kontaktelement jeweils gleich groß und/oder ist ein Durchmesser des ersten und des zweiten Kontaktelements jeweils gleich groß und konstant. Weist das Außenleiterkontaktelement und das Isolatorelement, das das erste und das zweite Kontaktelement vom Außenleiterkontaktelement elektrisch isoliert, ebenfalls eine Homogenität entlang der gesamten Längserstreckung zwischen der ersten und der zweiten Schnittstelle auf, so ist ein konstanter und damit angepasster Impedanzverlauf über die gesamte Längserstreckung des gewinkelten differentiellen Steckverbinders realisiert. Die Homogenität des Isolatorelements ist beispielsweise durch einen einheitlichen dielektrischen Werkstoff und durch eine homogene Verteilung des dielektrischen Materials des Isolators zwischen dem Außenleiterkontaktelement und dem (Innenleiter)-Kontaktelementpaar über die gesamte Längserstreckung des Steckverbinders verwirklicht. Die Homogenität des Außenleiterkontaktelements ist durch einen konstanten Innendurchmesser über die gesamte Längserstreckung des Steckverbinders verwirklicht.

Wegen der Montierbarkeit des ersten und des zweiten Kontaktelements weisen das Isolatorelement und das Außenleiterelement jeweils Ausnehmungen in bestimmten Längsabschnitten des gewinkelten differentiellen Steckverbinders auf, die eine unerwünschte Verschiebung der Impedanz bewirken. Zur Impedanzanpassung ist in derartigen Längsabschnitten beispielsweise jeweils der Abstand des ersten und des zweiten Kontaktelements entsprechend zu verkleinern und/oder der Durchmesser des ersten und des zweiten Kontaktelements entsprechend zu vergrößern.

In einer weiteren vorzugsweisen Ausprägung des erfindungsgemäßen Kontaktelementpaares weisen das erste und das zweite Kontaktelement jeweils im dritten Längsabschnitt eine gleich große Erstreckung in einer Richtung der Längsachsen des ersten und des zweiten Kontaktelements im ersten Längsabschnitt auf. Somit ist die gesamte Längserstreckung der beiden Kontaktelemente vom Übergang zwischen dem zweiten und dem dritten Längsabschnitt und dem axialen Ende des ersten Längsabschnitts jeweils gleich groß. Die Längserstreckung der beiden Kontaktelemente vom Übergang zwischen dem zweiten und dem dritten Längsabschnitt und dem axialen Ende des zweiten Längsabschnitts ist ebenfalls gleich groß. Somit stellt der Übergang zwischen dem zweiten und dem dritten Längsabschnitt der Kontaktelemente den Winkelscheitel des differentiellen Winkelsteckers dar, während die Erstreckung der beiden Kontaktelemente vom Übergang zwischen dem zweiten und dem dritten Längsabschnitt zu den axialen Enden des ersten bzw. des zweiten Längsabschnitts jeweils die beiden Winkelschenkel des differentiellen Winkelsteckverbinders ergeben.

Eine zweite Ebene, welche durch die Längsachsen des ersten und des zweiten Kontaktelements an der zweiten Schnittstelle aufgespannt ist, kann eine gleiche Orientierung zu einer Ebene aufweisen, welche durch die Längsachsen des ersten und des zweiten Kontaktelements am zur zweiten Schnittstelle weisenden axialen Ende des dritten Längsabschnitts aufgespannt ist. Diese Ebene wird im Folgenden als dritte Ebene bezeichnet.

Denkbar ist aber auch, dass die zweite Ebene in einem von 0° verschiedenen dritten Winkel zur dritten Ebene orientiert ist. In diesem Fall ist zwischen dem zweiten und dem dritten Längsabschnitt ein vierter Längsabschnitt des ersten und des zweiten Kontaktelements ausgebildet. Im vierten Längsachsabschnitt sind das erste und das zweite Kontaktelement jeweils derart gebogen, dass bei gleicher Längserstreckung des ersten und des zweiten Kontaktelements die Längsachsen des ersten und des zweiten Kontaktelements relativ zu einer dritten Drehachse, welche im vierten Längsabschnitt mittig zwischen dem ersten und dem zweiten Kontaktelement verläuft, um einen dritten Drehwinkel parallel verschoben sind.

Auch das Biegen der beiden Kontaktelemente im vierten Längsabschnitt erfolgt relativ zur gemeinsamen dritten Drehachse um denselben dritten Drehwinkel vorzugsweise derart, dass die Längsachsen des ersten und des zweiten Kontaktelements jeweils in einer ersten radialen Richtung zur dritten Drehachse gleich weit parallel verschoben sind und jeweils in einer zweiten radialen Richtung zur dritten Drehachse, welche orthogonal zur ersten radialen Richtung orientiert ist, gleich weit parallel verschoben sind. Eine derartige Ausprägung einer Biegung der beiden Kontaktelemente um die dritte Drehachse in Kombination mit der Ausprägung, dass die gemeinsame dritte Drehachse mittig zu den beiden Kontaktelementen angeordnet ist, ermöglicht die einfachste Realisierung
einer gleich großen elektrischen Länge für beide Kontaktelemente im vierten Längsabschnitt.

Der dritte Drehwinkel, der dem dritten Winkel zwischen der zweiten Ebene und der dritten Ebene entspricht, ist äquivalent zum zweiten Drehwinkel auszulegen:
Der dritte Drehwinkel ist größer oder kleiner als 0°, ist vorzugsweise größer als 45° oder kleiner als -45°, ist besonders vorzugsweise größer als 80° und kleiner als -80° und ist ganz besonders vorzugsweise ±90°.

In einer bevorzugten Anwendung des gewinkelten differentiellen Steckverbinders ist die erste Schnittstelle eingerichtet, einen elektrischen Gegensteckverbinder zu kontaktieren, und die zweite Schnittstelle ist eingerichtet, eine Leiterplatte zu kontaktieren. Alternativ ist es aber auch denkbar, dass die erste und die zweite Schnittstelle jeweils eingerichtet sind, eine unterschiedliche Leiterplatte zu kontaktieren. Der gewinkelte differentielle Steckverbinder kann auch als Kabelsteckverbinder oder als Gehäusesteckverbinder ausgebildet sein. Hierbei ist die erste Schnittstelle eingerichtet, einen elektrischen Gegensteckverbinder zu kontaktieren, und die zweite Schnittstelle ist eingerichtet, ein Kabel bzw. eine Kontaktierungsvorrichtung in einem Gehäuse zu kontaktieren. Schließlich kann der gewinkelte differentielle Steckverbinder auch als Adapter ausgebildet sein, bei dem die erste und die zweite Schnittstelle jeweils eingerichtet sind, einen unterschiedlichen elektrischen Gegensteckverbinder zu kontaktieren.

Von der Erfindung ist auch eine elektrische Steckverbindung mit abgedeckt, die den elektrischen Steckverbinder und einen zugehörigen elektrischen Gegensteckverbinder umfasst. Alle bisher und nachfolgend zum elektrischen Steckverbinder jeweils offenbarten Merkmale, dargestellten Merkmale und beanspruchten Merkmale gelten äquivalent auch für die elektrische Steckverbindung und umgekehrt.

Der elektrische Gegensteckverbinder weist ein Gegenkontaktelementpaar mit einem ersten und einem zweiten Gegenkontaktelement auf. Das erste und das zweite Gegenkontaktelement weisen vorzugsweise jeweils eine Längserstreckung mit einer gleichen elektrischen Länge auf, die parallel zueinander geführt sind. Denkbar ist ein gerader differentieller elektrischer Gegensteckverbinder. Vorzugsweise ist der differentielle elektrische Gegensteckverbinder gewinkelt ausgeführt, so dass das erste und das zweite Gegenkontaktelement jeweils um einen vierten Winkel, vorzugsweise jeweils um 90°, mit einem gleichen Krümmungsradius gebogen sind.

Das erste und das zweite Gegenkontaktelement weisen somit einen ersten Längsabschnitt, einen sich an den ersten Längsabschnitt anschließenden dritten Längsabschnitt und einen sich an den dritten Längsabschnitt anschließenden zweiten Längsabschnitt auf. Der erste Längsabschnitt des ersten und des zweiten Gegenkontaktelements des Gegensteckverbinders sind jeweils eingerichtet, das erste und das zweite Kontaktelement des Steckverbinders an dessen ersten Schnittstelle zu kontaktieren. Im dritten Längsabschnitt sind das erste und das zweite Gegenkontaktelement des Gegensteckverbinders jeweils um den vierten Winkel gebogen. Der zweite Längsabschnitt des ersten und des zweiten Gegenkontaktelements
bildet eine weitere Schnittstelle des Gegensteckverbinders, beispielsweise zu einem weiteren Kabel.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A,1B,1C 1D, 1E: eine isometrische Darstellung, eine Explosionsdarstellung, eine Querschnittsdarstellung, eine erste und eine zweite Seitenansicht eines erfindungsgemäßen elektrischen Steckverbinders,
- Fig. 2A,2B: eine isometrische Darstellung von zwei Ausführungsbeispielen des differentiellen Kontaktelementpaars des erfindungsgemäßen elektrischen Steckverbinders,
- Fig. 3A,3B,3C: eine erste und eine zweite Seitenansicht und eine Draufsicht eines ersten Ausführungsbeispiels des differentiellen Kontaktelementpaars des erfindungsgemäßen elektrischen Steckverbinders,
- Fig. 4A,4B,4C: eine erste und eine zweite Seitenansicht und eine Draufsicht eines zweiten Ausführungsbeispiels des differentiellen Kontaktelementpaars des erfindungsgemäßen elektrischen Steckverbinders,
- Fig. 5A,5B,5C: eine erste und eine zweite Seitenansicht und eine Draufsicht eines dritten Ausführungsbeispiels des differentiellen Kontaktelementpaars des erfindungsgemäßen elektrischen Steckverbinders,
- Fig. 6A,6B,6C: eine erste und eine zweite Seitenansicht und eine Draufsicht eines vierten Ausführungsbeispiels des differentiellen Kontaktelementpaars des erfindungsgemäßen elektrischen Steckverbinders,
- Fig. 7A,7B,7C: eine erste und eine zweite Seitenansicht und eine Draufsicht eines fünften Ausführungsbeispiels des differentiellen Kontaktelementpaars des erfindungsgemäßen elektrischen Steckverbinders,
- Fig. 8A,8B,8C: eine erste und eine zweite Seitenansicht und eine Draufsicht eines sechsten Ausführungsbeispiels des differentiellen Kontaktelementpaars des erfindungsgemäßen elektrischen Steckverbinders und
- Fig. 9A,9B,9C: eine erste und eine zweite Schnittdarstellung und eine isometrische Darstellung der erfindungsgemäßen elektrischen Steckverbindung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Der erfindungsgemäße differentielle gewinkelte Steckverbinder wird in allen seinen Ausführungsbeispielen im Folgenden beschrieben:
Der differentielle gewinkelte Steckverbinder 1 ist vorzugsweise als Leiterplattensteckverbinder ausgeführt und an seiner ersten Schnittstelle 2 gemäß der Figuren 9A bis 9C mit einem korrespondierenden Gegenkontaktelementpaar eines differentiellen Gegensteckverbinders 5 und an seiner zweiten Schnittstelle 4 gemäß der Figuren 1A bis 1E mit einem differentiellen Signalleitungspaar auf einer Leiterplatte 3 verbunden. Alternativ kann der differentielle gewinkelte Steckverbinder auch differentielle Signalleitungspaare auf zwei Leiterplatten oder differentielle Signalleiter eines Kabels mit einem korrespondierenden Gegenkontaktelementpaar eines differentiellen Gegensteckverbinders verbinden. Denkbar sind alle Konfigurationen einer differentiellen elektrischen Verbindung, bei der differentielle Kontakte, differentielle Kontaktelemente, differentielle Signalleitungen und dgl. von zwei Verbindungspartnern gewinkelt zueinander orientiert sind.

Der differentielle gewinkelte Steckverbinder 1 weist hierzu ein Kontaktelementpaar 6 mit einen ersten Kontaktelement 7₁ und einem zweiten Kontaktelement 7₂ auf, die sich, wie sich aus der Zusammenschau der Explosionsdarstellung in Fig. 1B und der Querschnittsdarstellung in Fig. 1C ergibt, jeweils zwischen der ersten Schnittstelle 2 und der zweiten Schnittstelle 4 erstrecken. Das erste Kontaktelement 7₁ und das zweite Kontaktelement 7₂ sind innerhalb des differentiellen gewinkelten Steckverbinders 1 in einem Isolatorelement 8 derart geführt, dass sie einerseits voneinander elektrisch isoliert beabstandet sind und andererseits jeweils von einem Außenleiterkontaktelement 9 elektrisch isoliert beabstandet sind. Das Außenleiterkontaktelement 9 kann das metallisch ausgebildete Steckverbindergehäuse oder ein in einem dielektrisch ausgebildeten Steckverbindergehäuse integriertes Außenleiterkontaktelement sein. Um eine gute Schirmwirkung und eine bestmögliche Führung einer elektromagnetischen Welle zwischen dem Außenleiterkontaktelement 8 und dem als differentiellen Innenleiterkontakt dienenden Kontaktelementpaar 6 zu erzielen, umschließt das Außenleiterkontaktelement 9 das Isolatorelement 8 und das darin geführte Kontaktelementpaar 6 möglichst umfänglich. Ein erfindungsgemäßer differentieller gewinkelter Steckverbinder 1 ohne Ausbildung eines Außenleiterkontaktelements 8 ist nicht die bevorzugte Ausbildung eines Hochfrequenzsteckverbinders, aber von der Erfindung auch mit abgedeckt.

Das erste Kontaktelement 7₁ und das zweite Kontaktelement 7₂ sind beispielsweise über am ersten Kontaktelement 7₁ bzw. am zweiten Kontaktelement 7₂ jeweils ausgebildete Krallen form- und kraftschlüssig am Isolatorelement 8 fixiert. Die Fixierung des Isolatorelements 8 am Außenleiterkontaktelement 9 erfolgt beispielsweise über eine Presspassung.

Aus Montagegründen umschließt das Außenleiterkontaktelement 9 das Isolatorelement 8 sowie das Isolatorelement 8 das Kontaktelementpaar 6 nicht vollständig über die gesamte Längserstreckung des Kontaktelementpaares 6. Insbesondere in einem mittleren Längsabschnitt 10 des Kontaktelementpaares 6, wie beispielsweise aus Fig. 1C hervorgeht, sind das erste Kontaktelement 7₁ und das zweite Kontaktelement 7₂ zwar zueinander beabstandet angeordnet, aber von Luft und nicht vom dielektrischen Material des Isolatorelements 8 umgeben. Da eine derartige Änderung der dielektrischen Eigenschaft im Zwischenbereich zwischen dem Außenleiter und den beiden Innenleitern eine Änderung im Impedanzverlauf darstellt, ist im Hinblick auf einen ausgeglicheneren Impedanzverlauf beispielsweise im Bereich des mittleren Längsabschnitts 10 des Kontaktelementpaares 6 der Durchmesser des ersten Kontaktelements 7₁ und des zweiten Kontaktelements 7₂ vergrößert und/oder der Abstand zwischen den ersten Kontaktelement 7₁ und dem zweiten Kontaktelement 7₂ reduziert ausgebildet.

An der zweiten Schnittstelle 4 des Steckverbinders 1, welche die Schnittstelle zur Leiterplatte 3 bildet, sind die Kontaktenden des ersten Kontaktelements 7₁ und des zweiten Kontaktelements 7₂ in zugehörigen innenleiterseitigen Bohrungen 11 der Leiterplatte 3 eingefügt und beispielsweise über eine Lötverbindung oder eine kraftschlüssige Pressverbindung mit Kontaktflächen an der Innenwand der innenleiterseitigen Bohrungen 11 elektrisch und mechanisch verbunden. Mehrere am Außenleiter-kontaktelement 9 ausgebildete Stifte 12, vorzugsweise an den vier Ecken der zweiten Schnittstelle 4 des Steckverbinders 1 jeweils ausgebildete Stifte 12, sind äquivalent in zugehörige außenleiterseitigen Bohrungen 13 der Leiterplatte 3 eingefügt und mit den Kontaktflächen an der Innenwand der außenleiterseitigen Bohrungen 13 elektrisch und mechanisch verbunden.

Die Fig. 1D stellt eine Seitenansicht des differentiellen gewinkelten Steckverbinders von der Rückseite dar, d. h. von einer der Steckseite gegenüberliegende Seite, von der die einzelnen Komponenten des Steckverbinders montiert werden. Aus der Fig. 1E geht eine Seitenansicht von der Vorderseite, d. h. von der Steckseite, von der der differentielle gewinkelte Steckverbinder mit einem korrespondierenden differentiellen Gegensteckverbinder gesteckt wird, hervor. Die Figuren 1D und 1E dienen der weiteren Veranschaulichung der einzelnen Komponenten des Steckverbinders, insbesondere des Verlaufs des ersten Kontaktelements 7₁ und des zweiten Kontaktelements 7₂.

Das Kontaktelementpaar 6 aus erstem Kontaktelement 7₁ und zweitem Kontaktelement 7₂ weist in allen Ausführungsbeispielen eines Kontaktelementpaares 6 und damit in allen Ausführungsbeispielen eines differentiellen gewinkelten Steckverbinders 1, wie im Folgenden beispielhaft anhand des ersten Ausführungsbeispiels des Kontaktelementpaares 6 gemäß der Figuren 2A und 2B erläutert wird, mehrere Längsabschnitte auf, die über bestimmte Winkelbeziehungen miteinander verbunden sind:
Das Kontaktelementpaar 6 weist gemäß Fig. 2A an der ersten Schnittstelle 2 einen ersten Längsabschnitt 14, in dem das erste und das zweite Kontaktelement 7₁ und 7₂ jeweils parallel zueinander orientiert sind und einen linearen Verlauf aufweisen. An der zweiten Schnittstelle 4 weist das Kontaktelementpaar 6 einen zweiten Längsabschnitt 15 auf, in dem das erste und das zweite Kontaktelement 7₁ und 7₂ ebenfalls jeweils parallel zueinander orientiert sind und ebenfalls einen linearen Verlauf aufweisen.

Zwischen dem ersten Längsabschnitt 14 und dem zweiten Längsabschnitt 15 ist im Kontaktelementpaar 6 ein dritter Längsabschnitt 16 ausgebildet, in dem das erste und das zweite Kontaktelement 7₁ und 7₂ jeweils relativ zu einer ersten Drehachse 17₁ um einen ersten Drehwinkel Φ₁ gebogen sind und gleichzeitig die Längsachsen L₁ und L₂ des ersten und des zweiten Kontaktelement 7₁ und 7₂ relativ zu einer zweiten Drehachse 17₂ mittels Biegen des ersten und des zweiten Kontaktelements 7₁ und 7₂ um einen zweiten Drehwinkel Φ₂ parallel verschoben sind. Die erste Drehachse 17₁ ist für das erste und das zweite Kontaktelement 7₁ und 7₂ jeweils senkrecht zur Längsachse L₁ und L₂ des ersten und des zweiten Kontaktelement 7₁ und 7₂ im ersten und im zweiten Längsabschnitt 14, 16 orientiert. Die zweite Drehachse 17₂ verläuft innerhalb der gesamten Längserstreckung des dritten Längsabschnitts 16 mittig zum ersten und zum zweiten Kontaktelement 7₁ und 7₂.

In Ergänzung zur Darstellung in Fig. 2A weist das Kontaktelementpaar 6 zwischen dem zweiten Längsabschnitt 15 und dem dritten Längsabschnitt 16 einen vierten Längsabschnitt 18 auf, in dem die Längsachsen L₁ und L₂ des ersten und des zweiten Kontaktelement 7₁ und 7₂ relativ zu einer dritten Drehachse 17₃ mittels Biegen des ersten und des zweiten Kontaktelements 7₁ und 7₂ um einen dritten Drehwinkel Φ₃ parallel verschoben sind. Die dritte Drehachse 17₃ verläuft innerhalb der Längserstreckung des vierten Längsabschnitts 18 mittig zum ersten und zu zweiten Kontaktelement 7₁ und 7₂.

Die Lage der ersten Drehachse 17₁, der zweiten Drehachse 17₂ und der dritten Drehachse 17₃ sowie die Orientierung des ersten Drehwinkels φ₁, des zweiten Drehwinkels Φ₂ und des dritten Drehwinkels Φ₃ in Relation zum ersten und zweiten Kontaktelement 7₁ und 7₂ gehen aus der nun folgenden Beschreibung aller Ausführungsbeispielen des Kontaktelementpaares 6 in den Figuren 3A bis 8C noch klarer hervor:
In einem ersten Ausführungsbeispiel eines Kontaktelementpaares 6 gemäß der Figuren 3A, 3B und 3C sind die Längsachsen L₁ und L₂ des ersten und des zweiten Kontaktelements 7₁ und 7₂ zwischen dem ersten und dem zweiten Längsabschnitt 14 und 15 in einem ersten Winkel φ₁' von 90° zueinander orientiert. Das erste und das zweite Kontaktelement 7₁ und 7₂ sind folglich zwischen dem ersten und dem zweiten Längsabschnitt 14 und 15 in einem ersten Unterabschnitt 16₁ des dritten Längsabschnitts 16, welcher sich an den zweiten Längsabschnitt 15 anschließt, relativ zu einer ersten Drehachse 17₁ um einen ersten Drehwinkel Φ₁ in Höhe von 90° gebogen.

Die Längsachsen L₁ und L₂ des ersten und des zweiten Kontaktelement 7₁ und 7₂ spannen im ersten Längsabschnitt 14 gemäß Fig. 3C eine erste Ebene 19₁ auf, die parallel zu den Längsachsen L₁ und L₂ des ersten und des zweiten Kontaktelement 7₁ und 7₂ im zweiten Längsabschnitt 15 orientiert ist. Somit beträgt der zweite Winkel φ₂' zwischen der ersten Ebene 19₁ und den Längsachsen L₁ und L₂ des ersten und des zweiten Kontaktelement 7₁ und 7₂ im zweiten Längsabschnitt 15 0°. Folglich sind die Längsachsen L₁ und L₂ des ersten und des zweiten Kontaktelement 7₁ und 7₂ zwischen den axialen Enden eines zweiten Unterabschnitts 16₂ des dritten Längsabschnitts 16, der zwischen dem ersten Unterabschnitt 16₁ des dritten Längsabschnitt und dem ersten Längsabschnitt 14 ausgebildet ist, mittels Biegens des ersten und des zweiten Kontaktelements 7₁ und 7₂ relativ zu einer zweiten Drehachse 17₂ um einen zweiten Drehwinkel Φ₂ in Höhe von 90° parallel verschoben. Das erste und das zweite Kontaktelement 7₁ und 7₂ sind relativ zur zweiten Drehachse 17₂ um den zweiten Drehwinkel Φ₂ in Höhe von 90° derart gebogen, dass die elektrischen Längen des ersten und des zweiten Kontaktelement 7₁ und 7₂ innerhalb des zweiten Unterabschnitts 16₂ des dritten Längsabschnitts 16 gleich groß sind. Eine zweite Ebene 19₂, welche durch die Längsachsen L₁ und L₂ des ersten und des zweiten Kontaktelements 7₁ und 7₂ im zweiten Längsabschnitt 15 aufgespannt ist, ist somit senkrecht zur ersten Ebene 19₁ orientiert, wie aus Fig. 3B hervorgeht.

In einem zweiten Ausführungsbeispiel eines Kontaktelementpaars 6 gemäß der Figuren 4A, 4B und 4C ist das Biegen des ersten und des zweiten Kontaktelements 7₁ und 7₂ relativ zu einer ersten Drehachse 17₁ um einen ersten Drehwinkel Φ₁ in Höhe von 90° und das Parallelverschieben der Längsachsen L₁ und L₂ des ersten und des zweiten Kontaktelement 7₁ und 7₂ mittels Biegens des ersten und des zweiten Kontaktelement 7₁ und 7₂ relativ zu einer zweiten Drehachse 17₂ um einen zweiten Drehwinkel Φ₂ in Höhe von 90° gleichzeitig zwischen den axialen Enden des dritten Längsabschnitts 16 realisiert. Das Biegen des ersten und des zweiten Kontaktelements 7₁ und 7₂ relativ zur zweiten Drehachse 17₂ um den zweiten Drehwinkel Φ₂ in Höhe von 90° erfolgt ebenfalls derart, dass die elektrischen Längen des ersten und des zweiten Kontaktelement 7₁ und 7₂ innerhalb des dritten Längsabschnitts 16 gleich groß sind.

Die Figuren 5A, 5B und 5C zeigen ein drittes Ausführungsbeispiel eines Kontaktelementpaars 6, in dem die Längsachsen L₁ und L₂ des ersten und des zweiten Kontaktelements 7₁ und 7₂ zwischen dem ersten und dem zweiten Längsabschnitt 14 und 15 in einem ersten Winkel φ₁' von 120° und damit in einem von 90° verschiedenen Winkel zueinander orientiert sind.

In den Figuren 6A, 6B und 6C ist ein viertes Ausführungsbeispiel eines Kontaktelementpaares 6 dargestellt, in dem die erste Ebene 19₁ nicht parallel zu den Längsachsen L₁ und L₂ des ersten und des zweiten Kontaktelements 7₁ und 7₂ orientiert ist. Der zweite Winkel φ₂' zwischen der ersten Ebene 19₁ und den Längsachsen L₁ und L₂ des ersten und des zweiten Kontaktelements 7₁ und 7₂ im zweiten Längsabschnitt 15 ist somit von 0° verschieden. Der zugehörige zweite Drehwinkel φ₂, um den das erste und das zweite Kontaktelement 7₁ und 7₂ jeweils relativ zur zweiten Drehachse 17₂ zur Parallelverschiebung der Längsachsen L₁ und L₂ des ersten und des zweiten Kontaktelements 7₁ und 7₂ zwischen den axialen Enden des dritten Längsabschnitts 16 gebogen sind, ist somit auch von 90° verschieden.

In einem fünften Ausführungsbeispiel eines Kontaktelementpaars 6 gemäß der Figuren 7A, 7B und 7C liegt die erste Ebene 19₁ in der zweiten Ebene 19₂. Im Gegensatz zum ersten, zweiten, dritten und vierten Ausführungsbeispiel eines Kontaktelementpaars 6, bei dem die Längsachsen L₁ und L₂ des ersten und des zweiten Kontaktelements 7₁ und 7₂ an der zweiten Schnittstelle 4 im zweiten Längsabschnitt 15 nebeneinander und gleich weit von der ersten Schnittstelle 2 beabstandet angeordnet sind, sind im fünften Ausführungsbeispiel die Längsachsen L₁ und L₂ des ersten und des zweiten Kontaktelements 7₁ und 7₂ an der zweiten Schnittstelle 4 im zweiten Längsabschnitt 15 hintereinander und somit verschieden weit relativ zur ersten Schnittstelle 2 angeordnet. Die zweite Ebene 19₂ ist um einen dritten Winkel φ₃ zu einer dritten Ebene 19₃ geschwenkt orientiert, welche durch die Längsachsen L₁ und L₂ des ersten und des zweiten Kontaktelements 7₁ und 7₂ an einem zur zweiten Schnittstelle 4 weisenden axialen Ende des dritten Längsabschnitts 15 aufgespannt ist.

Um die Längsachsen L₁ und L₂ des ersten und des zweiten Kontaktelements 7₁ und 7₂ von einer Lage in der zweiten Ebene 19₂ in eine Lage in der dritten Ebene 19₃ parallel zu verschieben, ist zwischen dem zweiten Längsabschnitt 15 und dem dritten Längsabschnitt 16 ein vierter Längsabschnitt 18 des Kontaktelementpaares 6 ausgebildet. Zwischen den axialen Enden des vierten Längsabschnitts 18 sind das erste und das zweite Kontaktelements 7₁ und 7₂ jeweils derart gebogen, dass bei gleicher Längserstreckung des ersten und des zweiten Kontaktelements 7₁ und 7₂ die Längsachsen L₁ und L₂ des ersten und des zweiten Kontaktelements 7₁ und 7₂ relativ zu einer dritten Drehachse 17₃ um einen dritten Drehwinkel φ₃ in Höhe von 90° parallel verschoben sind. Die dritte Drehachse 17₃ verläuft im vierten Längsabschnitt 18 mittig zum ersten und zum zweiten Kontaktelements 7₁ und 7₂.

Das sechste Ausführungsbeispiel eines Kontaktelementpaars 6 gemäß der Figuren 8A, 8B und 8C zeigt eine Verdrehung der zweiten Ebene 19₂ zur dritten Ebene 19₃ um einen dritten Drehwinkel φ₃, welcher 45 ° ist und somit verschieden von 0° wie im ersten bis vierten Ausführungsbeispiel und verschieden von 90° wie im fünften Ausführungsbeispiel ist.

Aus den Figuren 9A, 9B und 9C geht schließlich eine differentielle elektrische Steckverbindung 20 mit einem erfindungsgemäßen differentielle elektrischen Steckverbinder 1 und einen zugehörigen differentiellen elektrischen Gegensteckverbinder 5 hervor. Der differentielle Gegensteckverbinder 5 kann als gerader differentieller Gegensteckverbinder oder wie in den Figuren 9A, 9B und 9C dargestellt als gewinkelter differentieller Gegensteckverbinder 5 ausgeführt sein.

Der gewinkelte differentielle Gegensteckverbinder 5 enthält ein Gegenkontaktelementpaar 21 mit einem ersten Gegenkontaktelement 22₁ und einem zweiten Gegenkontaktelement 22₂, die im gesteckten Zustand der differentiellen Steckverbindung 20 das erste Kontaktelement 7₁ bzw. das zweite Kontaktelement 7₂ des gewinkelten differentiellen Steckverbinders 1 elektrisch und mechanisch kontaktieren. Das erste Gegenkontaktelement 22₁ und das zweite Gegenkontaktelement 22₂ sind durch ein Isolatorelement 23 vom Außenleitergegenkontaktelement 24 des differentielle Gegensteckverbinders 5 elektrisch isoliert beabstandet. Die beiden Gegenkontaktelemente 22₁ und 22₂ sind in einem dritten Längsabschnitt 25 des Gegenkontaktelementpaars 21 relativ zu einer vierten Drehachse 17₄ jeweils um einen vierten Drehwinkel Φ₄ in Höhe von vorzugsweise 90° gebogen und weisen eine gleiche elektrische Länge auf. Das erste Gegenkontaktelement 22₁ und das zweite Gegenkontaktelement 22₂ sind im ersten Längsabschnitt 26 des Gegenkontaktelementpaars 21 an der Steckerschnittstelle und im zweiten Längsabschnitt 27 des Gegenkontaktelementpaars 21 an der Kabelschnittstelle jeweils linear ausgebildet und weisen jeweils eine gleich große elektrische Länge auf.

Somit ergibt sich eine differentielle elektrische Steckverbindung 5, die in allen Längsabschnitten der Kontaktelemente 7₁ und 7₂ bzw. der Gegenkontaktelemente 22₁ und 22₂ jeweils eine gleich große elektrische Länge aufweisen und somit vorteilhaft keinen Phasenversatz (skewing) im differentiellen Signal erzeugen.

## Patentansprüche

1. Elektrischer Steckverbinder (1) zur Übertragung eines differentiellen Signals zwischen einer ersten Schnittstelle (2) und einer zweiten Schnittstelle (4) aufweisend ein Kontaktelementpaar (6) mit einem ersten Kontaktelement (7₁) und einem zweiten Kontaktelement (7₂),
wobei eine Längsachse des ersten und des zweiten Kontaktelements (7₁, 7₂) in einem ersten Längsabschnitt (14) des ersten und des zweiten Kontaktelements (7₁, 7₂) an der ersten Schnittstelle (2) jeweils in einem ersten Winkel φ₁' zur Längsachse des ersten und des zweiten Kontaktelements (7₁, 7₂) in einem zweiten Längsabschnitt (15) des ersten und des zweiten Kontaktelements (7₁, 7₂) an der zweiten Schnittstelle (4) orientiert ist,
wobei eine erste Ebene (19₁), welche durch die Längsachse des ersten und des zweiten Kontaktelements (7₁, 7₂) im ersten Längsabschnitt (14) aufgespannt ist, in einem zweiten Winkel φ₂' zu den Längsachsen des ersten und des zweiten Kontaktelements (7₁, 7₂) im zweiten Längsabschnitt (15) orientiert ist,
wobei zwischen dem ersten und dem zweiten Längsabschnitt (14, 15) des ersten und des zweiten Kontaktelements (7₁, 7₂) jeweils ein dritter Längsabschnitt (16) des ersten und des zweiten Kontaktelements (7₁, 7₂) ausgebildet ist,
wobei im dritten Längsachsabschnitt (16) das erste und das zweite Kontaktelement (7₁, 7₂) jeweils relativ zu einer ersten Drehachse (17₁), welche jeweils orthogonal zur Längsachse des ersten bzw. des zweiten Kontaktelements (7₁, 7₂) im ersten und im zweiten Längsabschnitt (14, 15) orientiert ist, um einen ersten Drehwinkel φ₁, der dem ersten Winkel φι" entspricht, gebogen sind,
**dadurch gekennzeichnet, dass**
im dritten Längsachsabschnitt (16) das erste und das zweite Kontaktelement (7₁, 7₂) jeweils zusätzlich derart gebogen sind, dass die Längsachsen des ersten und des zweiten Kontaktelements (7₁, 7₂) relativ zu einer zweiten Drehachse (17₂), welche im dritten Längsabschnitt (16) mittig zwischen dem ersten und dem zweiten Kontaktelement (7₁, 7₂) verläuft, um einen zweiten Drehwinkel Φ₂ parallel verschoben sind und wobei der zweite Drehwinkel Φ₂ sich aus einer Subtraktion des zweiten Winkels φ₂' von einem Winkel in Höhe von 90° ergibt.

2. Elektrischer Steckverbinder (1) nach Patentanspruch 1,
**dadurch gekennzeichnet,**
**dass** im dritten Längsabschnitt (16) bei einer gleichen Längserstreckung des ersten und des zweiten Kontaktelements (7₁, 7₂) die Längsachsen des ersten und des zweiten Kontaktelements (7₁, 7₂) relativ zur zweiten Drehachse (17₂) um den zweiten Drehwinkel Φ₂ parallel verschoben sind.

3. Elektrischer Steckverbinder (1) nach Patentanspruch 1 oder 2,
**dadurch gekennzeichnet,**
**dass** im dritten Längsabschnitt (16) das erste und das zweite Kontaktelement (7₁, 7₂) jeweils relativ zur ersten Drehachse (17₁) um den ersten Drehwinkel Φ₁ mit einem gleichen Biegeradius gebogen sind.

4. Elektrischer Steckverbinder (1) nach einem der Patentansprüche 1 bis 3,
**dadurch gekennzeichnet,**
**dass** im dritten Längsabschnitt (16) das erste und das zweite Kontaktelement (7₁, 7₂) jeweils relativ zur zweiten Drehachse (17₂) um den zweiten Drehwinkel Φ₂ derart gebogen sind, dass die Längsachsen des ersten und des zweiten Kontaktelements (7₁, 7₂) jeweils in einer ersten radialen Richtung zur zweiten Drehachse (17₂) gleich weit parallel verschoben sind und jeweils in einer zweiten radialen Richtung zur zweiten Drehachse (17₂), welche orthogonal zur ersten radialen Richtung orientiert ist, gleich weit parallel verschoben sind.

5. Elektrischer Steckverbinder (1) nach einem der Patentansprüche 1 bis 4,
**dadurch gekennzeichnet,**
**dass** das erste und das zweite Kontaktelement (7₁, 7₂) jeweils in einem ersten Unterabschnitt (16₁) des dritten Längsachsabschnitts (16), der sich an den zweiten Längsabschnitt (15) anschließt, um den ersten Drehwinkel Φ₁ gebogen sind und in einem zweiten Unterabschnitt (16₂) des dritten Längsachsabschnitts (16), der zwischen dem ersten Längsabschnitt (2) und dem ersten Unterabschnitt (16₁) des dritten Längsachsabschnitts (16) angeordnet ist, um den zweiten Drehwinkel Φ₂ gebogen sind.

6. Elektrischer Steckverbinder (1) nach einem der Patentansprüche 1 bis 5,
**dadurch gekennzeichnet,**
**dass** der erste Drehwinkel Φ₁ in einem Winkelbereich zwischen 45° und 135°, vorzugsweise im Winkelbereich zwischen 70° und 110°, besonders vorzugsweise im Winkelbereich zwischen 85° und 95° liegt und ganz besonders vorzugsweise 90° ist.

7. Elektrischer Steckverbinder (1) nach einem der Patentansprüche 1 bis 6,
**dadurch gekennzeichnet,**
**dass** der zweite Drehwinkel Φ₂ größer oder kleiner als 0°, vorzugsweise größer als 45° oder kleiner als -45°, besonders vorzugsweise größer als 80° und kleiner als -80° und ganz besonders vorzugsweise ±90° ist.

8. Elektrischer Steckverbinder (1) nach einem der Patentansprüche 1 bis 7,
**dadurch gekennzeichnet,**
**dass** im dritten Längsabschnitt (16) das erste und das zweite Kontaktelement (7₁, 7₂) jeweils eine gleich große Erstreckung in einer Richtung der Längsachsen des ersten und des zweiten Kontaktelements (7₁, 7₂) im ersten Längsabschnitt (14) aufweisen.

9. Elektrischer Steckverbinder (1) nach einem der Patentansprüche 1 bis 8,
**dadurch gekennzeichnet,**
**dass** zwischen dem dritten und dem zweiten Längsabschnitt (16, 15) ein vierter Längsabschnitt (18) des ersten und des zweiten Kontaktelements (7₁, 7₂) ausgebildet ist, wobei im vierten Längsachsabschnitt (18) das erste und das zweite Kontaktelement (7₁, 7₂) jeweils derart gebogen sind, dass bei einer gleich großen Längserstreckung des ersten und des zweiten Kontaktelements (7₁, 7₂) die Längsachsen des ersten und des zweiten Kontaktelements (7₁, 7₂) relativ zu einer dritten Drehachse (17₃), welche im vierten Längsabschnitt (18) mittig zwischen dem ersten und dem zweiten Kontaktelement (7₁, 7₂) verläuft, um einen dritten Drehwinkel Φ₃ parallel verschoben sind.

10. Elektrischer Steckverbinder (1) nach Patentanspruch 9,
**dadurch gekennzeichnet,**
**dass** der dritte Drehwinkel φ₃ einem dritten Winkel Φ₃' zwischen einer zweiten Ebene (19₂), welche durch die Längsachsen des ersten und des zweiten Kontaktelements (7₁, 7₂) im zweiten Längsabschnitt (4) aufgespannt ist, und einer dritten Ebene (19₃) entspricht, welche durch die Längsachsen des ersten und des zweiten Kontaktelements (7₁, 7₂) an einem zur zweiten Schnittstelle (4) weisenden axialen Ende des dritten Längsabschnitts (16) aufgespannt ist.

11. Elektrischer Steckverbinder (1) nach Patentanspruch 10,
**dadurch gekennzeichnet,**
**dass** der dritte Drehwinkel φ₃ größer oder kleiner als 0°, vorzugsweise größer als 45° oder kleiner als -45°, besonders vorzugsweise größer als 80° oder kleiner als -80° und ganz besonders vorzugsweise ±90° ist.

12. Elektrischer Steckverbinder (1) gemäß einem der Patentansprüche 1 bis 11,
**dadurch gekennzeichnet,**
**dass** die erste Schnittstelle (2) eingerichtet ist, eine Leiterplatte zu kontaktieren, und die zweite Schnittstelle (4) eingerichtet ist, einen elektrischen Gegensteckverbinder zu kontaktieren.

13. Elektrischer Steckverbinder (1) nach einem der Patentansprüche 1 bis 12,
**dadurch gekennzeichnet,**
**dass** im ersten Längsabschnitt (14), im zweiten Längsabschnitt (15) und im dritten Längsabschnitt (16) ein Abstand zwischen dem ersten und dem zweiten Kontaktelement (7₁, 7₂) jeweils gleich groß ist und/oder ein Durchmesser des ersten und des zweiten Kontaktelements (7₁, 7₂) jeweils gleich groß.

14. Elektrische Steckverbindung (21) aus einem elektrischen Steckverbinder (1) gemäß einem der Patentansprüche 1 bis 13 und einem zugehörigen elektrischen Gegensteckverbinder (5).

15. Elektrische Steckverbindung (21) nach Patentanspruch 14,
**dadurch gekennzeichnet,**
**dass** der Gegensteckverbinder (5) ein Gegenkontaktelementpaar (21) mit einem ersten und einem zweiten Gegenkontaktelement (22₁, 22₂) aufweist, wobei das erste und das zweite Gegenkontaktelement (22₁, 22₂) jeweils eine gleiche elektrische Länge aufweist und jeweils um einen vierten Drehwinkel Φ₄, vorzugsweise jeweils in Höhe von 90°, mit einem gleichen Krümmungsradius gebogen sind.

## Claims

1. Electrical plug-in connector (1) for transmitting a differential signal between a first interface (2) and a second interface (4), comprising a pair of contact elements (6) having a first contact element (7₁) and a second contact element (7₂),
a longitudinal axis of the first and of the second contact element (7₁, 7₂) in a first longitudinal portion (14) of the first and of the second contact element (7₁, 7₂) at the first interface (2) being oriented at a first angle (Φ₁') with respect to the longitudinal axis of the first and of the second contact element (7₁, 7₂) in a second longitudinal portion (15) of the first and of the second contact element (7₁, 7₂) at the second interface (4), respectively,
a first plane (19₁) spanned by the longitudinal axis of the first and of the second contact element (7₁, 7₂) in the first longitudinal portion (14) being oriented at a second angle (Φ₂') with respect to the longitudinal axes of the first and of the second contact element (7₁, 7₂) in the second longitudinal portion (15),
a third longitudinal portion (16) of the first and of the second contact element (7₁, 7₂) being realized between the first and the second longitudinal portion (14, 15) of the first and of the second contact element (7₁, 7₂) , respectively,
in the third longitudinal portion (16), the first and the second contact element (7₁, 7₂) each being bent, relative to a first axis of rotation (17₁) that is oriented orthogonally with respect to the longitudinal axis of the first and of the second contact element (7₁, 7₂), respectively, in the first and in the second longitudinal portion (14, 15), respectively, through a first angle of rotation Φ₁ corresponding to the first angle Φ₁',
**characterized in that**,
in the third longitudinal portion (16) the first and the second contact element (7₁, 7₂) each being additionally bent in such a way that the longitudinal axes of the first and of the second contact element (7₁, 7₂) are shifted in parallel, through a second angle of rotation Φ₂, relative to a second axis of rotation (17₂) that extends centrally between the first and the second contact element (7₁, 7₂) in the third longitudinal portion (16), and the second angle of rotation Φ₂ resulting from subtraction of the second angle Φ₂' from an angle of 90°.

2. Electrical plug-in connector (1) according to Claim 1,
**characterized**
**in that**, in the third longitudinal portion (16), the longitudinal extent of the first and of the second contact element (7₁, 7₂) being equal, the longitudinal axes of the first and of the second contact element (7₁, 7₂) are shifted in parallel, relative to the second axis of rotation (17₂), through the second angle of rotation Φ₂.

3. Electrical plug-in connector (1) according to Claim 1 or 2,
**characterized**
**in that**, in the third longitudinal portion (16), the first and the second contact element (7₁, 7₂) are each bent, relative to the first axis of rotation (17₁), through the first angle of rotation Φ₁ with an equal radius of bend.

4. Electrical plug-in connector (1) according to any one of Claims 1 to 3,
**characterized**
**in that**, in the third longitudinal portion (16), the first and the second contact element (7₁, 7₂) are each bent, relative to the second axis of rotation (17₂), through the second angle of rotation Φ₂ in such a way that the longitudinal axes of the first and of the second contact element (7₁, 7₂) are each shifted by the same amount in parallel in a first radial direction, with respect to the second axis of rotation (17₂), and are each shifted by the same amount in parallel in a second radial direction, with respect to the second axis of rotation (17₂), that is oriented orthogonally with respect to the first radial direction.

5. Electrical plug-in connector (1) according to any one of Claims 1 to 4,
**characterized**
**in that** the first and the second contact element (7₁, 7₂) are each bent through the first angle of rotation Φ₁ in a first sub-portion (16₁) of the third longitudinal portion (16) that adjoins the second longitudinal portion (15), and are bent through the second angle of rotation Φ₂ in a second sub-portion (16₂) of the third longitudinal portion (16) that is between the first longitudinal portion (2) and the first sub-portion (16₁) of the third longitudinal portion (16).

6. Electrical plug-in connector (1) according to any one of Claims 1 to 5,
**characterized**
**in that** the first angle of rotation Φ₁ lies in an angular range of between 45° and 135°, preferably in the angular range of between 70° and 110°, particularly preferably in the angular range of between 85° and 95°, and is most preferably 90°.

7. Electrical plug-in connector (1) according to any one of Claims 1 to 6,
**characterized**
**in that** the second angle of rotation Φ₂ is greater than or less than 0°, preferably greater than 45° or less than -45°, particularly preferably greater than 80° and less than -80°, and is most preferably ±90°.

8. Electrical plug-in connector (1) according to any one of Claims 1 to 7,
**characterized**
**in that**, in the third longitudinal portion (16), the first and the second contact element (7₁, 7₂) are each of the same extent in a direction of the longitudinal axes of the first and of the second contact element (7₁, 7₂) in the first longitudinal portion (14).

9. Electrical plug-in connector (1) according to any one of Claims 1 to 8,
**characterized**
**in that** a fourth longitudinal portion (18) of the first and of the second contact element (7₁, 7₂) is realized between the third and the second longitudinal portion (16, 15), in the fourth longitudinal portion (18) the first and the second contact element (71, 72) each being bent in such a way that, with an equal longitudinal extent of the first and of the second contact element (7₁, 7₂), the longitudinal axes of the first and of the second contact element (7₁, 7₂) are shifted in parallel, through a third angle of rotation Φ₃, relative to a third axis of rotation (17₃) that extends centrally between the first and the second contact element (7₁, 7₂) in the fourth longitudinal portion (18).

10. Electrical plug-in connector (1) according to Claim 9,
**characterized**
**in that** the third angle of rotation Φ₃ corresponds to a third angle _{Φ}3' between a second plane (19₂), which is spanned by the longitudinal axes of the first and of the second contact element (7₁, 7₂) in the second longitudinal portion (4), and a third plane (19₃), which is spanned by the longitudinal axes of the first and of the second contact element (7₁, 7₂) at an axial end of the third longitudinal portion (16) that faces toward the second interface (4).

11. Electrical plug-in connector (1) according to Claim 10,
**characterized**
**in that** the third angle of rotation Φ₃ is greater than or less than 0°, preferably greater than 45° or less than -45°, particularly preferably greater than 80° or less than -80°, and is most preferably ±90°.

12. Electrical plug-in connector (1) according to any one of Claims 1 to 11,
**characterized**
**in that** the first interface (2) is configured to contact a printed circuit board, and the second interface (4) is configured to contact a mating plug-in connector.

13. Electrical plug-in connector (1) according to any one of Claims 1 to 12,
**characterized**
**in that**, in the first longitudinal portion (14), in the second longitudinal portion (15) and in the third longitudinal portion (16), a distance between the first and the second contact element (7₁, 7₂) is the same in each case and/or a diameter of the first and of the second contact element (71, 72) is the same in each case.

14. Electrical plug-in connection (21) composed of an electrical plug-in connector (1) according to any one of Claims 1 to 13, and of an associated electrical mating plug-in connector (5).

15. Electrical plug-in connection (21) according to Claim 14,
**characterized**
**in that** the mating plug-in connector (5) has a pair of mating contact elements (21) having a first and a second mating contact element (22₁, 22₂), the first and the second mating contact element (22₁, 22₂) each having the same electrical length and each being bent through a fourth angle of rotation Φ₄, preferably each of 90°, with an equal radius of curvature.

## Revendications

1. Connecteur enfichable électrique (1) pour la transmission d'un signal différentiel entre une première interface (2) et une seconde interface (4), comprenant une paire d'éléments de contact (6) avec un premier élément de contact (7₁) et un second élément de contact (7₂),
dans lequel un axe longitudinal des premier et second éléments de contact (7₁, 7₂) dans une première partie longitudinale (14) des premier et second éléments de contact (7₁, 7₂) au niveau de la première interface (2) est orienté respectivement selon un premier angle Φ₁' par rapport à l'axe longitudinal des premier et second éléments de contact (7₁, 7₂) dans une deuxième partie longitudinale (15) des premier et second éléments de contact (7₁, 7₂) au niveau de la seconde interface (4),
dans lequel un premier plan (19₁), qui est défini par l'axe longitudinal des premier et second éléments de contact (7₁, 7₂) dans la première partie longitudinale (14), est orienté selon un deuxième angle Φ₂' par rapport aux axes longitudinaux des premier et second éléments de contact (7₁, 7₂) dans la deuxième partie longitudinale (15),
une troisième partie longitudinale (16) des premier et second éléments de contact (7₁, 7₂) est formée entre les première et deuxième parties longitudinales (14, 15) des premier et second éléments de contact (7₁, 7₂),
dans lequel, dans la troisième partie d'axe longitudinal (16), le premier et le second élément de contact (7₁, 7₂) sont respectivement pliés par rapport à un premier axe de rotation (17₁), qui est orienté perpendiculairement à l'axe longitudinal respectivement du premier et du second élément de contact (7₁, 7₂) dans la première et la deuxième partie longitudinale (14, 15), sur un premier angle de rotation Φ₁ qui correspond au premier angle Φ₁',
**caractérisé en ce que**
dans la troisième partie d'axe longitudinal (16), les premier et second éléments de contact (7₁, 7₂) sont en outre courbés de telle sorte les axes longitudinaux des premier et second éléments de contact (7₁, 7₂) sont décalés parallèlement selon un deuxième angle de rotation Φ₂ par rapport à un deuxième axe de rotation (17₂) qui s'étend dans la troisième partie longitudinale (16) au milieu entre les premier et second éléments de contact (7₁, 7₂), et dans lequel le deuxième angle de rotation Φ₂ résulte d'une soustraction du deuxième angle Φ₂' d'un angle à hauteur de 90°.

2. Connecteur enfichable électrique (1) selon la revendication 1,
**caractérisé en ce que,**
dans la troisième partie longitudinale (16), avec une extension longitudinale égale des premier et second éléments de contact (7₁, 7₂), les axes longitudinaux des premier et second éléments de contact (7₁, 7₂) sont décalés parallèlement par rapport au deuxième axe de rotation (17₂) du deuxième angle de rotation Φ₂.

3. Connecteur enfichable électrique (1) selon la revendication 1 ou 2,
**caractérisé en ce que,**
dans la troisième partie longitudinale (16), les premier et second éléments de contact (7₁, 7₂) sont courbés respectivement par rapport au premier axe de rotation (17₁) selon le premier angle de rotation Φ₁ avec un même rayon de courbure.

4. Connecteur enfichable électrique (1) selon l'une quelconque des revendications 1 à 3,
**caractérisé en ce que,**
dans la troisième partie longitudinale (16), les premier et second éléments de contact (7₁, 7₂) sont respectivement courbés par rapport au deuxième axe de rotation (17₂) selon le deuxième angle de rotation Φ₂ de telle sorte les axes longitudinaux des premier et second éléments de contact (7₁, 7₂) sont respectivement décalés à égale distance parallèlement dans une première direction radiale par rapport au deuxième axe de rotation (17₂) et sont respectivement décalés parallèlement dans une seconde direction radiale par rapport au deuxième axe de rotation (17₂), qui est orientée orthogonalement par rapport à la première direction radiale.

5. Connecteur enfichable électrique (1) selon l'une quelconque des revendications 1 à 4,
**caractérisé en ce que,**
les premier et second éléments de contact (7₁, 7₂) sont respectivement courbés selon le premier angle de rotation Φ₁ dans une première sous-partie (16₁) de la troisième partie d'axe longitudinal (16) qui se raccorde à la deuxième partie longitudinale (15) et sont courbés selon deuxième angle de rotation Φ₂ dans une seconde sous-partie (16₂) de la troisième partie d'axe longitudinal (16) qui est agencée entre la première partie longitudinale (2) et la première sous-partie (16₁) de la troisième partie d'axe longitudinal (16).

6. Connecteur enfichable électrique (1) selon l'une quelconque des revendications 1 à 5,
**caractérisé en ce que,**
le premier angle de rotation Φ₁ se situe dans une plage angulaire comprise entre 45° et 135°, de préférence dans une plage angulaire comprise entre 70° et 110°, de manière particulièrement préférée dans une plage angulaire comprise entre 85° et 95° et de manière tout particulièrement préférée à 90°.

7. Connecteur enfichable électrique (1) selon l'une quelconque des revendications 1 à 6,
**caractérisé en ce que,**
le deuxième angle de rotation Φ₂ est supérieur ou inférieur à 0°, de préférence supérieur à 45° ou inférieur à -45°, de manière particulièrement préférée supérieur à 80° et inférieur à -80° et de manière tout particulièrement préférée de ±90°.

8. Connecteur enfichable électrique (1) selon l'une quelconque des revendications 1 à 7,
**caractérisé en ce que,**
dans la troisième partie longitudinale (16), les premier et second éléments de contact (7₁, 7₂) présentent chacun une extension de même taille dans une direction des axes longitudinaux des premier et second éléments de contact (7₁, 7₂) dans la première partie longitudinale (14).

9. Connecteur enfichable électrique (1) selon l'une quelconque des revendications 1 à 8,
**caractérisé en ce que,**
un quatrième partie longitudinale (18) des premier et second éléments de contact (7₁, 7₂) est formée entre les troisième et deuxième parties longitudinales (16, 15), dans lequel les premier et second éléments de contact (7₁, 7₂) sont respectivement courbés dans la quatrième partie d'axe longitudinal (18) de telle sorte que via une même étendue longitudinale des premier et second éléments de contact (7₁, 7₂), les axes longitudinaux des premier et second éléments de contact (7₁, 7₂) sont décalés parallèlement selon un troisième angle de rotation Φ₃ par rapport à un troisième axe de rotation (17₃) qui s'étend de manière centrale entre les premier et second éléments de contact (7₁, 7₂) dans la quatrième partie longitudinale (18).

10. Connecteur enfichable électrique (1) selon la revendication 9,
**caractérisé en ce que,**
le troisième angle de rotation Φ₃ correspond à un troisième angle Φ₃ entre un deuxième plan (19₂) qui est défini par les axes longitudinaux des premier et second éléments de contact (7₁, 7₂) dans la deuxième partie longitudinale (4) et un troisième plan (19₃) qui est défini par les axes longitudinaux des premier et second éléments de contact (7₁, 7₂) à une extrémité axiale de la troisième partie longitudinale (16) tournée vers la deuxième interface (4).

11. Connecteur enfichable électrique (1) selon la revendication 10,
**caractérisé en ce que,**
le troisième angle de rotation Φ₃ est supérieur ou inférieur à 0°, de préférence supérieur à 45° ou inférieur à -45°, de manière particulièrement préférée supérieur à 80° ou inférieur à -80° et de manière tout particulièrement préférée de ±90°.

12. Connecteur enfichable électrique (1) selon l'une quelconque des revendications 1 à 11,
**caractérisé en ce que,**
la première interface (2) est configurée pour venir en contact avec un circuit imprimé et la seconde interface (4) est configurée pour venir en contact un connecteur enfichable électrique complémentaire.

13. Connecteur enfichable électrique (1) selon l'une quelconque des revendications 1 à 12,
**caractérisé en ce que,**
dans la première partie longitudinale (14), dans la deuxième partie longitudinale (15) et dans la troisième partie longitudinale (16), une distance entre les premier et second éléments de contact (7₁, 7₂) est respectivement égale et/ou un diamètre des premier et second éléments de contact (7₁, 7₂) est respectivement égal.

14. Connexion enfichable électrique (21) composée d'un connecteur enfichable électrique (1) selon l'une quelconque des revendications 1 à 13 et d'un connecteur enfichable électrique correspondant (5).

15. Connexion enfichable électrique (21) selon la revendication 14,
**caractérisée en ce que,**
le connecteur femelle (5) présente une paire d'éléments de contact antagonistes (2₁) avec un premier et un second éléments de contact antagonistes (22₁, 22₂), dans lequel les premier et second éléments de contact antagonistes (22₁, 22₂) présentent chacun une même longueur électrique et sont chacun courbés selon un quatrième angle de rotation Φ₄, de préférence à une hauteur de 90°, avec un même rayon de courbure.
